# EUROPÄISCHE PATENTSCHRIFT

(11) **EP 0 793 795 B1**
(45) Veröffentlichungstag und Bekanntmachung des Hinweises auf die Patenterteilung: **03.02.1999**
(21) Anmeldenummer: 95937756.5
(22) Anmeldetag: 14.11.1995
(51) Int. Cl.: F41H 11/16

(54) **MINEN-RÄUMFAHRZEUG**
MINE-CLEARER
VEHICULE DRAGUEUR DE MINES

(30) Priorität: 18.11.1994 DE 4441075
(43) Veröffentlichungstag der Anmeldung: 10.09.1997
(73) Patentinhaber: Krohn, Walter, D-56761 Masburg (DE)
(72) Erfinder: Krohn, Walter, D-56761 Masburg (DE)
(74) Vertreter: Naumann, Ulrich, Dr.-Ing.
(86) Internationale Anmeldenummer: DE9501571
(87) Internationale Veröffentlichungsnummer: WO9616309

(56) Entgegenhaltungen:
- EP-A- 0 618 423
- US-A- 4 593 766
- US-A- 5 291 819

## Beschreibung

Die Erfindung betrifft ein Minen-Räumfahrzeug mit einem Frontanbau, der über hydraulisch oder pneumatisch arbeitende Zylinder-Kolben-Anordnungen und ggf. über schwenkbar an dem Fahrzeug angelenkte Rahmenschenkel mit dem Fahrzeug heb- und senkbar wirkverbunden ist und mit einem in Fahrtrichtung nach vorne und nach unten zumindest teilweise offenen Kasten mit darin im wesentlichen quer zur Fahrtrichtung angeordneter, vorzugsweise hydraulisch drehangetriebener Frästrommel, die gegen die Fahrtrichtung dreht, die Mine vor die Frästrommel fördert und dort durch Druckbeaufschlagung zur Explosion bringt.

Im Sinne einer Planierraupe ausgebildete Fahrzeuge der in Rede stehenden Art sind seit geraumer Zeit aus der Praxis bekannt und dienen in der Regel zur Bodenbearbeitung. Aufgrund ihrer besonders robusten Bauweise lassen sie sich insbesondere zu schweren Arbeiten in der Forstwirtschaft einsetzen. Dabei dienen sie zur Bewegung bzw. zum Transport gefällter Bäume bzw. zum Räumen von Fahrwegen.

Fahrzeuge bzw. Planierraupen der in Rede stehenden Art werden u.a. auch zur Kultivierung von Böden verwendet. Eine in einem Frontanbau - vor dem eigentlichen Kettenfahrzeug - angeordnete Frästrommel dient zum Fräsen bzw. Durchkämmen der oberen Erdschichten, wobei Pflanzen, Gehölz, Steine, etc. durch die Frästrommel zerkleinert bzw. zertrümmert werden. Der Erdboden wird durch Eingriff der Frästrommel in die oberen Erdschichten umgewälzt und die zertrümmerten Hölzer, Steine und dgl. werden mit dem Erdreich vermengt.

Nun handelt es sich bei dem beanspruchten Fahrzeug um ein Minen-Räumfahrzeug, mit dem vorzugsweise Schützenminen und Panzerminen aus einer Tiefe bis zu 30 cm unter der Bodenoberfläche herausgefördert und geräumt werden können. Beim Einsatz eines solchen Minen-Räumfahrzeuges geht es insbesondere um die Beseitigung von vergessenen Minen, bspw. im Bereich alter Grenzanlagen am sog. Todesstreifen der ehemaligen DDR.

Einen Minen-Räumfahrzeug der gattungsbildenden Art wurde von dem Anmelder selbst bereits entwickelt. Hierzu wird auf die EP 0 618 423 A1 (siehe den Oberbegriff des Anspruchs 1) verwiesen. Dieses bekannte Minen-Räumfahrzeug eignet sich in idealer Weise zur Räumung versteckter Minen, vermengt jedoch Metallteile bzw. Metallsplitter mit dem Erdreich.

Der vorliegenden Erfindung liegt daher die Aufgabe zugrunde, ein Minen-Räumfahrzeug der gattungsbildenden Art derart auszugestalten und weiterzubilden, daß in quasi einem Arbeitsgang mit dem Räumen ein Separieren magnetischer Teile möglich ist.

Die voranstehende Aufgabe wird durch die Merkmale des Patentanspruches 1 gelöst. Danach ist das gattungsbildende Minen-Räumfahrzeug derart ausgebildet, daß im Bereich vor der Frästrommel ein Magnet oder eine Magnetanordnung zur Aufnahme magnetischer Teile angeordnet ist.

In erfindungsgemäßer Weise ist demnach erkannt worden, daß dem Minen-Räumfahrzeug - unmittelbar - eine Einrichtung zum Entmischen bzw. zum Separieren magnetischer Teile zugeordnet werden kann, ohne die eigentliche Funktion des Minen-Räumfahrzeuges zu beeinträchtigen. Des weiteren ist erkannt worden, daß eine solche Einrichtung einen Magneten oder eine Magnetanordnung zur Aufnahme magnetischer Teile umfassen kann. Dieser Magnet bzw. diese Magnetanordnung ist im Bereich vor der Frästrommel angeordnet, so daß der gegen die Fahrtrichtung aufgeworfene Erdwall hinsichtlich darin befindlicher magnetischer Teile, insbesondere Eisenteile, detektiert und die Eisenteile durch den Magneten bzw. durch die Magnetanordnung geradezu herausgezogen werden. Der Magnet bzw. die Magnetanordnung ist dabei derart zu positionieren, daß die Frästrommel das die Eisenteile enthaltende Erdreich im Idealfalle gegen den Magneten oder die Magnetanordnung wirft, so daß ein sicheres Anhaften der magnetischen Teile dem Magneten auch tatsächlich gewährleistet ist.

Damit nun im Falle einer Explosion oder durch scharfkantige Teile der Magnet bzw. die Magnetanordnung nicht beschädigt werden, ist es von ganz besonderem Vorteil, wenn der Magnet oder die Magnetanordnung zumindest eine nach unten gerichtete Abdeckung aufweist. Diese Abdeckung könnte als magnetische Platte ausgeführt sein, so daß die Wirkung des Magneten bzw. der Magnetanordnung durch die Platte hindurch erfolgt. Ebenso wäre es denkbar, den Magneten oder die Magnetanordnung völlig zu kapseln, wobei die Kapselung zumindest weitgehend aus magnetischem Material bestehen sollte. Auch hier wäre eine Wirkung des Magneten durch die Kapsel hindurch gewährleistet.

Hinsichtlich einer konkreten Anordnung des Magneten bzw. der Magnetanordnung wäre es von ganz besonderem Vorteil, diese vor dem Kasten anzuordnen. Ebenso wäre es denkbar, den Magneten bzw. die Magnetanordnung von außen in den Kasten hineinragen zu lassen, nämlich bis kurz vor der Frästrommel. Dabei könnte die gesamte Anordnung wie ein Schild schräg nach vorne vom Kasten abragen.

Nun könnte der Frontanbau auf seiner Vorderseite als Schutzschild oder zum vorderseitigen Schließen des Kastens vorzugsweise hydraulisch schwenkbare Klappen aufweisen. Entsprechend könnte dann der Magnet oder die Magnetanordnung unter der Klappe angeordnet sein, wobei diese Klappe Teil der zuvor genannten Auffanghaube sein könnte. Im konkreten könnte es sich bei der Klappe um das Rückteil der Auffanghaube handeln. Entsprechend könnte dann die Klappe bzw. Auffanghaube als Schutzschild schräg nach vorne geneigt, vorzugsweise nach oben abragend feststellbar sein, wobei sowohl eine Winkelverstellung als auch eine Verschiebung der Auffanghaube nach vome oder nach hinten in den Kasten hinein möglich sein könnte.

Hinsichtlich der Bewegbarkeit der Klappe bzw. Auffanghaube wäre es von ganz besonderem Vorteil, wenn die Klappe bzw. Auffanghaube innerhalb des Kastens an zwei einander gegenüberliegenden Seitenwandungen schwenkbar angelenkt wäre und der Kasten durch eine nach unten gerichtete Schwenkbewegung zumindest weitgehend schließbar wäre. Insoweit ließe sich der Kasten zu Detonation von Minen schließen und könnte eine Separierung magnetischer Teile bei geöffnetem Kasten, d.h. bei ausgeschwenkter Auffanghaube stattfinden. Ebenso könnte die Klappe bzw. Auffanghaube an der oberen Kante des Kastens schwenkbar angelenkt sein und der Kasten könnte durch eine nach unten gerichtete Schwenkbewegung schließbar sein. Auch hier ließe sich der Kasten zur Detonation von Minen schließen und könnte zur Separierung magnetischer Teile geöffnet werden, wobei dann die Auffanghaube schräg nach vorne zu schwenken ist.

Des weiteren ist es von ganz besonderem Vorteil, wenn die in das Erdreich eingreifende, entgegen der Fahrtrichtung drehende Frästrommel das Erdreich über die Mine und gegen die Klappe bzw. den Magneten oder die Magnetanordnung fördern würde. Insoweit wäre auf jeden Fall gewährleistet, daß Metallteile auch tatsächlich in unmittelbarer Nähe des Magneten oder der Magnetanordnung gelangen und dort durch die anziehende Kraft des Magneten anhaften und somit separiert werden. Dazu könnte der Magnet oder die Magnetanordnung in einer Höhe von 50 bis 60 cm über dem Boden angeordnet sein.

Hinsichtlich einer konkreten Ausgestaltung des Magneten bzw. der Magnetanordnung ist es von Vorteil, den Magneten als Elektromagneten auszuführen. Dabei wäre es von Vorteil, wenn sich der Magnet über die gesamte Breite der Frästrommel hinweg erstreckt und mindestens aus zwei Magnetgruppen besteht, nämlich zwei elektrische Spulen umfaßt. Diese Spulen würden über ein vorzugsweise dem Fahrzeug zugeordnetes Stromaggregat gespeist und aus der Fahrerkabine betätigt werden. Durch variable Beaufschlagung der Spulen läßt sich die Wirkung bzw. die Magnetfelder und somit die Anziehungskraft der Magneten verändem, so daß auch hier eine optimale Anpassung auf die Gegebenheiten stattfinden kann.

Damit nun keine Gefahr dahingehend besteht, daß das Kettenfahrzeug eine versteckte Mine überfährt und diese beim Überfahrens im Bereich der nicht besonders geschützten Bodengruppe des Kettenfahrzeugs auslöst, sollte der Kasten derart dimensioniert, daß er mindestens die Breite der Planierraupe aufweist. Des sollte sich die Frästrommel über die gesamte Breite des Kastens erstrecken, so daß der Bereich vor dem Kettenfahrzeug sicher durchpflügt wird und die etwa 30 cm unter der Bodenoberfläche liegenden Schützenminen und Panzerminen auf jeden Fall erfaßt werden.

Die Drehgeschwindigkeit der Frästrommel sollte stufenlos einstellbar sein. Insoweit läßt sich eine ganz besondere Abstimmung auf den jeweils zu fräsenden Boden vornehmen. Neben der Drehgeschwindigkeit könnte auch die Drehrichtung der Frästrommel einstellbar bzw. umkehrbar sein. Dies hätte den ganz besonderen Vorteil, daß bei einer Drehung der Frästrommel in Fahrt-richtung bspw. nicht zur Explosion bringbare Minen oder sonstige nicht zerstörbaren Gegenstände aus dem Kasten bzw. dem Bereich der Frästrommel herausgefördert werden. Dazu könnte man dem Kasten eine Art Sammelbehälter zuordnen. Aufgrund in unterschiedlicher Tiefe versteckter Minen ist es von weiterem Vorteil, wenn die Frästiefe durch den Kasten und/oder die Frästrommel drückende oder hebende Zylinder-Kolben-Anordnungen einstellbar ist. So lassen sich bei Druckbeaufschlagung der Frästrommel Arbeitstiefen von etwa einem Meter erreichen, so daß bis zu einem Meter tief liegende Minen sicher aufgreifbar sind.

Der Frontanbau sollte auf seiner Vorderseite eine als Schutzschild dienende, vorzugsweise hydraulische Klappe aufweisen. Die Klappe könnte dabei in der Arbeitsposition derart ausgerichtet sein, daß sie zum Fahrer des Minen-Räumfahrzeugs hin im Sinne eines schützenden Schildes wirkt. Ebenso könnte die Klappe auch zum vorderseitigen Schließen des Kastens dienen, so daß dieser während der Minensuche zumindest nach vorne geschlossen ist, so daß innerhalb bzw. unterhalb des Kastens stattfindende Explosionen durch den Kasten eingedämmt werden.

Im Falle einer Ausgestaltung der Klappe als Schutzschild könnte diese schräg nach vorne geneigt und nach oben abragend feststellbar sein.

Bei vorzugsweise geschlossenem oder zumindest teilweise geschlossenem Kasten fördert die in das Erdreich eingreifende, entgegen der Fahrtrichtung drehende Frästrommel das Erdreich über die Mine hinweg gegen die sich in geschlossenem Zustand befindliche Klappe. Da die Frästrommel auf der Umfangsfläche vorzugsweise gleichmäßig zueinander beabstandete Schneid- und/oder Brechwerkzeuge aufweist, können diese die Mine von unten erfassen und in der vor die Frästrommel geförderten Erde aufgrund des dort auf die Mine ausgeübten Drucks seitens der Frästrommel zur Explosion bringen. Gelingt es nicht, die aus dem Erdreich geförderte Mine durch Explosion zu zerstören, kann die Drehrichtung der Frästrommel umgekehrt werden, so daß die nicht explodierte Mine nach außerhalb des Kastens gefördert wird.

Bereits während der Minen-Räumung oder im Rahmen eines zweiten Fräsdurchganges könnte die Frästrommel in einer horizontalen Ebene zumindest geringfügig geschwenkt werden, so daß das Erdreich seitlich aus dem Kasten herausförderbar ist. Die Schwenkrichtung und der Schwenkwinkel sind dabei einstellbar.

Hinsichtlich einer besonders stabilen Ausgestaltung des in Rede stehenden Minen-Räumfahrzeuges ist es von weiterem Vorteil, wenn der Kasten und ggf. die Klappe aus Stahlplatten gefertigt ist bzw. sind. Diese Bauteile sind dabei derart auszulegen, daß sie Explosionen standhalten, wie sie bspw. bei bis zu 7,5 kg schweren Panzerminen stattfinden.

Schließlich ist es hinsichtlich einer ganz besonders sicheren Minen-Räumung von Vorteil, wenn das als Minen-Räumfahrzeug ausgebildete Kettenfahrzeug und sämtliche Funktionen des Kettenfahrzeuges sich femsteuern lassen. Eine Bedienungsperson bzw. ein Fahrer wäre somit keinen unmittelbaren Gefahren ausgesetzt.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung eines Ausführungsbeispiels der Erfindung anhand der Zeichnung zu verweisen. In Verbindung mit der Erläuterung des bevorzugten Ausführungsbeispiels der Erfindung anhand der Zeichnung werden auch im allgemeinen bevorzugte Ausgestaltungen und Weiterbildungen der Lehre erläutert. In der Zeichnung zeigt
- Fig. 1: in einer schematischen Seitenansicht ein Minen-Räumfahrzeug in Form einer besonders ausgestalteten Planierraupe,
- Fig. 2: den Gegenstand aus Fig. 1 in einer Vorderansicht und
- Fig. 3: den Gegenstand aus Fig. 1 im Bereich des Frontanbaus in vergrößerter Darstellung.

Fig. 1 zeigt ein Minen-Räumfahrzeug, wobei es sich genauergesagt um eine Planierraupe handelt. Neben den üblichen, hier nicht weiter diskutierten Merkmalen einer herkömmlichen Planierraupe weist das hier dargestellte Fahrzeug einen Frontanbau 1 auf, der über hydraulisch arbeitende Zylinder-Kolben-Anordnungen 2 und über schwenkbar an dem Minen-Räumfahrzeug angelenkte Rahmenschenkel 3 mit dem Kettenfahrzeug heb- und senkbar wirkverbunden ist. Des weiteren ist ein in Fahrtrichtung nach vorne und nach unten offener Kasten 4 mit darin quer zur Fahrtrichtung angeordneter, hydraulisch drehangetriebener Frästrommel 5 vorgesehen.

Die Fig. 1 und 2 zeigen gemeinsam, daß der Kasten 4 die Breite der gesamten Planierraupe aufweist. Die Frästrommel 5 erstreckt sich wiederum über die gesamte Breite des Kastens 4. Die Frästiefe ist durch den Kasten 4 bzw. Frontanbau 1 drückende oder hebende Zylinder-Kolben-Anordnungen 2 einstellbar.

Bei dem in Fig. 1 dargestellten Ausführungsbeispiel eines Minen-Räumfahrzeuges ist angedeutet, daß die Frästrommel 5 zumindest teilweise in den hinsichtlich Minen zu durchsuchenden Boden 6 eingreift. Der Frontanbau 1 weist auf seiner Vorderseite eine als Schutzschild dienende schwenkbare Klappe 7 auf. Bei der im hier dargestellten Ausführungsbeispiel gewählten Position ist die Klappe 7 im Sinne eines Schutzschildes schräg nach vorne geneigt, nämlich nach oben abragend festgestellt. Ebenso könnte die Klappe 7 zum vorderseitigen Schließen des Kastens 4 dienen. Hierzu wird auf die Ausführungen im allgemeinen Teil der Beschreibung verwiesen.

Bei den in den Fig. 1 und 3 gewählten Darstellungen ist angedeutet, daß die Frästrommel 5 auf der Umfangsfläche in etwa gleichmäßig zueinander beabstandete Schneid- und Brechwerkzeuge 8 aufweist. Fig. 3 zeigt deutlich, daß die dort lediglich angedeutete Mine 9 durch die Schneid- und Brechwerkzeuge 8 erfaßt und in der vor der Frästrommel 5 geförderten Erde 10 aufgrund des dort auf die Mine 9 ausgeübten Druckes zur Explosion gebracht wird.

Obwohl im hier dargestellten Ausführungsbeispiel die Klappe 7 sich in einer ein Schutzschild bildenden Position befindet, könnte die Klappe 7 - im Bedarfsfalle - während der Explosion der Mine 9 geschlossen sein. Eine Streuung von Splittern oder dgl. wäre dadurch wirksam vermieden.

Erfindungsgemäß ist hier nun im Bereich vor der Frästrommel 5 ein Magnet oder eine Magnetanordnung 11 zur Aufnahme magnetischer Teile 12 angeordnet. Dabei weist die Magnetanordnung 11 eine nach unten gerichtete Abdeckung 13 auf, wobei diese als magnetische Platte ausgeführt ist.

Die Fig. 1 und 3 zeigen besonders deutlich, daß die Magnetanordnung 11 unter der Klappe 7 angeordnet ist. Diese Klappe 7 ist Teil einer Auffanghaube 14, die als Schutzschild schräg nach vorne geneigt bzw. nach oben abragend feststellbar ist. Genauergesagt ist die Auffanghaube 14 innerhalb des Kastens 4 an zwei einander gegenüberliegenden Seitenwandungen schwenkbar angelenkt, so daß der Kasten 4 durch eine nach unten gerichtete Schwenkbewegung zumindest weitgehend schließbar ist.

Fig. 3 zeigt besonders deutlich, daß die in das Erdreich 10 eingreifende, entgegen der Fahrtrichtung drehende Frästrommel 5 das Erdreich 10 über die Mine 9 und gegen die Klappe 7 bzw. Auffanghaube 14 bzw. die Magnetanordnung 19 fördert.

Schließlich sei nochmals besonders hervorgehoben, daß der Magnet bzw. die Magnetanordnung 11 als Elektro-Magnet ausgeführt ist. Dazu umfaßt die Magnetanordnung 11 zwei voneinander unabhängige elektrische Spulen 15, die über ein dem Fahrzeug zugeordnetes Stromaggregat 16 gespeist werden. Entsprechend sind die elektrischen Spulen 15 bzw. ist die Magnetanordnung 11 aus der Fahrerkabine betätigbar, d.h. aktivierbar oder deaktivierbar.

## Patentansprüche

1. Minen-Räumfahrzeug mit einem Frontanbau (1), der über hydraulisch oder pneumatisch arbeitende Zylinder-Kolben-Anordnungen (2) und ggf. über schwenkbar an dem Fahrzeug angelenkte Rahmenschenkel (3) mit dem Fahrzeug heb- und senkbar wirkverbunden ist und mit einem in Fahrtrichtung nach vorne und nach unten zumindest teilweise offenen Kasten (4) mit darin im wesentlichen quer zur Fahrtrichtung angeordneter, vorzugsweise hydraulisch drehangetriebener Frästrommel (5), die gegen die Fahrtrichtung dreht, die Mine (9) vor die Frästrommel (5) fördert und dort durch Druckbeaufschlagung zur Explosion bringt,
**dadurch gekennzeichnet**, daß im Bereich vor der Frästrommel (5) ein Magnet oder eine Magnetanordnung (11) zur Aufnahme magnetischer Teile (12) angeordnet ist.

2. Minen-Räumfahrzeug nach Anspruch 1, dadurch gekennzeichnet, daß der Magnet oder die Magnetanordnung (11) zumindest eine nach unten gerichtete Abdeckung (13) aufweist.

3. Minen-Räumfahrzeug nach Anspruch 2, dadurch gekennzeichnet, daß die Abdeckung (13) als magnetische Platte ausgeführt ist.

4. Minen-Räumfahrzeug nach Anspruch 1, dadurch gekennzeichnet, daß der Magnet oder die Magnetanordnung (11) gekapselt ist, wobei die Kapselung vorzugsweise zumindest weitgehend aus magnetischem Material besteht.

5. Minen-Räumfahrzeug nach einem der Ansprüche 1 bis 4, dadurch gekennzeichnet, daß der Magnet oder die Magnetanordnung (11) vor dem Kasten (4) angeordnet ist.

6. Minen-Räumfahrzeug nach einem der Ansprüche 1 bis 5, dadurch gekennzeichnet, daß der Magnet oder die Magnetanordnung (11) in einer nach unten offenen Auffanghaube (14) angeordnet ist.

7. Minen-Räumfahrzeug nach einem der Ansprüche 1 bis 3, dadurch gekennzeichnet, daß der Frontanbau (1) auf seiner Vorderseite eine als Schutzschild oder zum vorderseitigen Schließen des Kastens (4) vorzugsweise hydraulisch schwenkbare, vorzugsweise als Teil der Auffanghaube (14) ausgebildete, Klappe (7) aufweist und daß der Magnet oder die Magnetanordnung (11) unter der Klappe (7) angeordnet ist.

8. Minen-Räumfahrzeug nach Anspruch 7, dadurch gekennzeichnet, daß die Klappe (7) bzw. Auffanghaube (14) als Schutzschild schräg nach vorne geneigt, vorzugsweise nach oben abragend, feststellbar ist.

9. Minen-Räumfahrzeug nach Anspruch 8, dadurch gekennzeichnet, daß die Klappe (7) bzw. Auffanghaube (14) innerhalb des Kastens (4) an zwei einander gegenüberliegenden Seitenwandungen schwenkbar angelenkt ist und der Kasten (4) durch eine nach unten gerichtete Schwenkbewegung zumindest weitgehend schließbar ist.

10. Minen-Räumfahrzeug nach Anspruch 8, dadurch gekennzeichnet, daß die Klappe (7) bzw. Auffanghaube (14) an der oberen Kante des Kastens (4) schwenkbar angelenkt ist und der Kasten (4) durch eine nach unten gerichtete Schwenkbewegung schließbar ist.

11. Minen-Räumfahrzeug nach einem der Ansprüche 7 bis 10, dadurch gekennzeichnet, daß die in das Erdreich (10) eingreifende, entgegen der Fahrtrichtung drehende Frästrommel (5) das Erdreich (10) über die Mine (9) und gegen die Klappe (7) bzw. den Magneten oder die Magnetanordnung (11) fördert.

12. Minen-Räumfahrzeug nach einem der Ansprüche 1 bis 11, dadurch gekennzeichnet, daß der Magnet oder die Magnetanordnung (11) in einer Höhe von 50 bis 60 cm über dem Boden angeordnet ist.

13. Minen-Räumfahrzeug nach einem der Ansprüche 1 bis 12, dadurch gekennzeichnet, daß der Magnet als Elektromagnet ausgeführt ist und vorzugsweise zwei Magnetgruppen mit zwei elektrischen Spulen (15) umfaßt.

14. Minen-Räumfahrzeug nach Anspruch 13, dadurch gekennzeichnet, daß die Spulen (15) über ein dem Fahrzeug zugeordnetes Stromaggregat (16) gespeist werden und vorzugsweise aus der Fahrerkabine betätigbar sind.

## Claims

1. Mine clearance vehicle with a front attachment (1) which is operatively connected to the vehicle such that it can be raised and lowered via hydraulic or pneumatic cylinder-piston arrangements (2) and optionally via side frame members (3), which are pivotably articulated to the vehicle, and with a box (4) which is at least partly open to the front in the direction of travel and underneath and contains a milling drum (5) which is disposed essentially transversely to the direction of travel, is preferably driven in rotation by hydraulic means, rotates counter to the direction of travel and conveys the mine (9) in front of the milling drum (5), where it causes it to explode by applying pressure,
characterised in that a magnet or magnet arrangement (11) is disposed in the area in front of the milling drum (5) to pickup magnetic parts (12).

2. Mine clearance vehicle according to claim 1, characterised in that the magnet or magnet arrangement (11) comprises at least one downward directed cover (13).

3. Mine clearance vehicle according to claim 2, characterised in that the cover (13) is constructed as a magnetic plate.

4. Mine clearance vehicle according to claim 1, characterised in that the magnet or magnet arrangement (11) is enclosed, the enclosure preferably consisting at least largely of magnetic material.

5. Mine clearance vehicle according to any one of claims 1 to 4, characterised in that the magnet or magnet arrangement (11) is disposed in front of the box (4).

6. Mine clearance vehicle according to any one of claims 1 to 5, characterised in that the magnet or magnet arrangement (11) is disposed in a collecting hood (14) which is open underneath.

7. Mine clearance vehicle according to any one of claims 1 to 3, characterised in that the front attachment (1) comprises at its front a flap (7) which can preferably be pivoted by hydraulic means as a protective shield or to close the front of the box (4) and is preferably formed as part of the collecting hood (14), and that the magnet or magnet arrangement (11) is disposed under the flap (7).

8. Mine clearance vehicle according to claim 7, characterised in that, as a protective shield, the flap (7) or collecting hood (14) can be fixed in a forward inclined, preferably upward projecting position.

9. Mine clearance vehicle according to claim 8, characterised in that the flap (7) or collecting hood (14) is pivotably articulated inside the box (4) to two side walls lying opposite one another, and the box (4) can be at least largely closed by a downward directed pivotal movement.

10. Mine clearance vehicle according to claim 8, characterised in that the flap (7) or collecting hood (14) is pivotably articulated to the top edge of the box (4), and the box (4) can be closed by a downward directed pivotal movement.

11. Mine clearance vehicle according to any one of claims 7 to 10, characterised in that the milling drum (5), which engages in the soil (10) and rotates counter to the direction of travel, conveys the soil (10) over the mine (9) and towards the flap (7) or the magnet or magnet arrangement (11).

12. Mine clearance vehicle according to any one of claims 1 to 11, characterised in that the magnet or magnet arrangement (11) is disposed at a height of 50 to 60 cm above the ground.

13. Mine clearance vehicle according to any one of claims 1 to 12, characterised in that the magnet is constructed as an electromagnet and preferably comprises two magnet groups with two electrical coils (15).

14. Mine clearance vehicle according to claim 13, characterised in that the coils (15) are energised via a generating set (16) associated with the vehicle and can preferably be operated from the driver's cab.

## Revendications

1. Véhicule dragueur de mines avec une structure frontale (1) qui par l'intermédiaire de dispositions cylindre et piston (2) à action hydraulique ou pneumatique et le cas échéant par l'intermédiaire d'ailes d'encadrement (3) articulées sur le véhicule est reliée au véhicule et peut être levée et abaissée par rapport à ce dernier et avec un caisson (4) au moins partiellement ouvert dans le sens de l'avancement du véhicule et vers le dessous, caisson qui contient un tambour de fraisage (5) disposé en substance transversalement à l'avancement du véhicule et entraîné à rotation de préférence par voie hydraulique, le sens de rotation du tambour étant opposé au sens d'avancement du véhicule, de sorte qu'une mine (9) est amenée devant le tambour de fraisage (5) et y est fait exploser sous l'action d'une pression,
caractérisé en ce que dans la région située devant le tambour de fraisage (5) est prévu un aimant ou une disposition magnétique (11) pour la réception de pièces magnétiques (12).

2. Véhicule dragueur de mines suivant la revendication 1, caractérisé en ce que l'aimant ou une disposition magnétique (11) présente au moins un recouvrement (13) orientée vers le bas.

3. Véhicule dragueur de mines suivant la revendication 2, caractérisé en ce que le recouvrement (13) a la forme d'une plaque magnétique.

4. Véhicule dragueur de mines suivant la revendication 1, caractérisé en ce que l'aimant ou la disposition magnétique est capsulée, la capsule étant constituée au moins dans une large mesure par un matériau magnétique.

5. Véhicule dragueur de mines suivant l'une quelconque des revendications de 1 à 4, caractérisé en ce que l'aimant ou la disposition magnétique (11) est disposée devant le caisson (4).

6. Véhicule dragueur de mines suivant l'une quelconque des revendications de 1 à 5, caractérisé en ce que l'aimant ou la disposition magnétique (11) est disposée dans un caDot collecteur (14) ouvert vers le bas.

7. Véhicule dragueur de mines suivant l'une quelconque des revendications de 1 à 3, caractérisé en ce que la structure frontale (1) présente à sa face avant un clapet (7) ayant la forme d'un bouclier de protection ou servant à la fermeture du côté avant du caisson, clapet (7) qui peut être pivoté de préférence par voie hydraulique et qui de préférence constitue une partie du capot collecteur (14), et en ce que l'aimant ou la disposition magnétique (11) est située au-dessous du clapet (7).

8. Véhicule dragueur de mines suivant la revendication 7, caractérisé en ce que le clapet (7) ou le capot collecteur (14) peut, en tant que bouclier de protection, être bloqué en position inclinée vers l'avant, de préférence avec protubérance vers le dessus.

9. Véhicule dragueur de mines suivant la revendication 8, caractérisé en ce que le clapet (7) ou le capot collecteur (14) est à l'intérieur du caisson (4) articulé à pivotement sur deux parois latérales opposées et en ce que le caisson (4) peut, par un mouvement de pivotement dirigé vers le bas, être fermé au moins dans une large mesure.

10. Véhicule dragueur de mines suivant la revendication 8, caractérisé en ce que le clapet (7) ou le capot collecteur (14) est articulé à pivotement sur l'arête supérieure du caisson (4) et en ce que le caisson (4) peut, par un mouvement de pivotement dirigé vers le bas, être fermé.

11. Véhicule dragueur de mines suivant l'une quelconque des revendications de 7 à 10, caractérisé en ce que le tambour de fraisage (5) tournant dans le sens opposé à l'avancement du véhicule et s'engageant dans le sous-sol (10) transporte la mine (9) en direction du clapet (7) ou de l'aimant ou la disposition magnétique (11).

12. Véhicule dragueur de mines suivant l'une quelconque des revendications de 1 à 11, caractérisé en ce que l'aimant ou la disposition magnétique (11) est disposé à une hauteur de 50 à 60 cm au-dessus du sol.

13. Véhicule dragueur de mines suivant l'une quelconque des revendications de 1 à 12, caractérisé en ce que l'aimant est un électro-aimant et comprend de préférence deux groupes magnétiques avec deux bobines électriques (15).

14. Véhicule dragueur de mines suivant la revendication 13, caractérisé en ce que les bobines (15) sont alimentées par un groupe électrogène (16) associé au véhicule et commandé de préférence depuis la cabine du conducteur.
